# EUROPÄISCHE PATENTSCHRIFT

(11) **EP 0 111 221 B1**
(45) Veröffentlichungstag und Bekanntmachung des Hinweises auf die Patenterteilung: **14.10.1987**
(21) Anmeldenummer: 83111789.0
(22) Anmeldetag: 24.11.1983
(51) Int. Cl.: G21F 9/16, G21F 9/34

(54) **Einrichtung und Verfahren zur endlagerfähigen Konditionierung von radioaktiven Abfällen**
Device and process for the final disposal of radioactive waste
Dispositif et procédé pour le conditionnement final des déchets radioactifs

(30) Priorität: 08.12.1982 DE 3245443
(43) Veröffentlichungstag der Anmeldung: 20.06.1984
(73) Patentinhaber: SIEMENS AKTIENGESELLSCHAFT, 80333 München (DE)
(72) Erfinder: Kratz, Gerhard, D-6054 Rodgau 2 (DE); Meininger, Siegfried, Dipl.-Ing., D-6050 Offenbach (DE); Fischer, Eckhard, Dipl.-Ing., D-6479 Ramstadt (DE); Bege, Dietmar, D-8520 Erlangen (DE)

## Beschreibung

Die Erfindung betrifft eine Einrichtung zum endlagerfähigen Konditionieren von radioaktiven Abfällen unter Verwendung eines Mehrkomponenten-Bindemittels, mit einer Vormischstrecke von einem Durchlaufmischer zur Vermischung des Bindemittels mit den radioaktiven Abfällen, mit einem Behälter für rieselfähige Abfallstoffe, der über eine Durchsatzmeßeinrichtung mit dem Vormischer verbunden ist, mit einem Silo für das Bindemittel, der über eine Durchlaufmeßeinrichtung mit dem Vormischer verbunden ist, mit einem Vorlagebehälter für flüssige Abfallstoffe, der mit einem Durchlaufmischer über ein Dosierabsperrventil verbunden ist, und mit einer Austragfordereinrichtung die Endlagergebinde speist.

Eine solche Einrichtung ist aus der DE-A-3 202 518 bekannt. Dabei sind drei Schnecken mit jeweils eigenen Antriebsmotoren in einer gemeinsamen horizontalen Ebene angeordnet, so daß ein erheblicher Platzbedarf besteht. Dies ist im Hinblick auf die bei radioaktiven Abfällen notwendige Abschirmung unerwünscht.

Demgegenüber geht die Erfindung von der Aufgabe aus, eine in Bezug auf die Abfallbehandlung praktisch gleichwirkende Einrichtung zu schaffen, die leicht zu handhaben, reparieren, aber auch zu ersetzen ist. Dies ist deshalb wichtig, weil radioaktive Abfallstoffe zu einer Kontaminierung solcher Maschinen führen, die Reparaturen erschwert oder sogar unmöglich macht. Deshalb kommt es darauf an, die Einrichtung gegenüber dem Bekannten gezielt so auszubilden, daß sie mit geringem Aufwand betriebsfähig gehalten oder erforderlichenfalls beseitigt werden kann.

Erfindungsgemäß ist vorgesehen, daß der Durchlaufmischer eine vertikale Durchsatzrichtung aufweist, daß der Vormischer über eine dosierende Fordereinrichtung mit dem oberen Ende des Durchlaufmischers verbunden und mit einem separaten beweglichen Glied ausgerüstet ist und daß die beweglichen Verschleißteile des Durchlaufmischers weniger als 700 mm lang und 500 mm breit sind.

Bei der Erfindung wird durch die vertikale Durchsatzrichtung die Möglichkeit geschaffen, daß die zu konditionierenden Abfälle mit geringem Widerstand, vor allem durch die Schwerkraft durch die Einrichtung hindurchlaufen. Damit verringert sich die Reibung und der damit verbundene mechanische Abrieb. Durch die "Unterteilung" der Einrichtung ist aber zusätzlich dafür gesorgt, daß Verschleißteile der Maschine wegen ihren kleinen Abmessungen leicht ausgebaut und ohne Schwierigkeiten strahlungssicher beseitigt werden können.

Üblicherweise werden die Mehrkomponenten-Bindemittel, insbesondere wasserhärtende Zemente, in den Endlagergebinden, zum Beispiel in den sogeannten Normfässern mit 200 I Inhalt, mit den Abfällen gemischt. Dabei werden zumeist verlorene Rührer eingesetzt, wie zum Beispiel in der DE-AS-3 009 005 angegeben ist.

Aus der Zeitschrift "Power", Okt. 1979, Seiten 81 bis 87 ist es auch bekannt, daß man flüssige Abfälle aus einem Mischtank über eine Speisepumpe in eine Mischpumpe gibt, die aus einem Zementsilo mit Zement beschickt wird. Die Mischpumpe fordert in eine Abfüllstation, in der über eine weitere Forderpumpe Natriumsilicat zugegeben wird. Alles zusammen gelangt dann in Fässer, die zum Endlager abtransportiert werden.

Der Vormischer dient bei der erfindungsgemäßen Einrichtung zur Behandlung trockener Abfallstoffe. Hierfür kommen insbesondere getrocknete Kugel- oder auch Pulverharze, Aktivkohle zum Beispiel in korniger Form, aber auch Aschen in Frage, die aus der Verbrennung aktivitätsbeladener Textilien, Papiere usw. stammen. Die Abfallstoffe können in dem Vormischer homogenisiert und mit der einen Bindemittelkomponente vermischt werden. Gegebenenfalls können dort auch Zusatzstoffe eingetragen werden, die für das Abbinden des Bindemittels wesentlich sind, zum Beispiel das nach der Zeitschrift "Power" in die Abfüllstation eingespeiste Natriumsilicat. Der Vormischer ist auch für die Eingabe von Zuschlagstoffen geeignet, die in Form von Sand, Kies oder dergleichen die Festigkeit oder Rißfreiheit des Endproduktes sicherstellen.

An den Vormischer schließt sich der Durchlaufmischer an, in dem flüssige Abfälle vorzugsweise mit einem wasserhärtenden Bindemittel kontinuierlich und gesteuert gemischt werden. Für den Fall, daß nur trockene Abfälle endlagerfähig zu konditionieren sind, kann in diesen Durchlaufmischer auch nur die andere Komponente des Bindemittels, bei Zement also Wasser, beigegeben werden. Darüber hinaus kann auch in einem Arbeitsgang ein Mischen trockener Abfälle mit flüssigen Abfällen erfolgen, die das Anmachwasser für die mit den festen Abfällen vorgemischte andere Bindemittelkomponente ergeben.

Die neue Einrichtung ermöglicht mit ihrer Austrags-Fördereinrichtung nicht nur das Einfüllen in tiefer gelegene Endlagergebinde, sondern auch einen steigenden Guß. Deshalb kann mit der erfindungsgemäßen Einrichtung auch ein Vergießen von Abfallstoffen erfolgen, die in Form von Filterkerzen oder dergleichen anfallen und mit dem Bindemittel eingeschlossen werden sollen.

An der Eingangsseite der Austrags-Fordereinrichtung kann vorteilhaft noch ein Anschluß zur Eingabe von Schmierstoffen angeordnet sein. Solche Schmierstoffe können zum Beispiel Schmieröle von Hauptkühlmittelpumpen sein, die in großen Mengen anfallen. Hierbei ist wesentlich, daß die Komponenten des Bindemittels, insbesondere also Wasser und Zement, bereits vermischt sind, bevor die Schmierstoffe zugegeben werden, die sonst die Mischung der Bindemittelkomponenten beeinträchtigen könnten.

Die Austrags-Fordereinrichtung ist vorzugsweise für stetigen Durchsatz und veränderlichem Druck ausgelegt. Damit wird eine geringe Energie benötigt, wenn Fässer von oben gefüllt werden. Andererseits ist aber, wie schon erwähnt, auch ein steigender Guß möglich, bei dem ein Gegendruck durch die steigenden Füllhöhen entsteht.

Das Produktvolumen des Durchlaufmischers beträgt zweckmäßig weniger als 5 I. Dies bedeutet, daß der Aktivitätsinhalt begrenzt ist. Dennoch kann die neue Einrichtung große Durchsatzmengen erreichen, zum Beispiel 1 m³/h oder mehr. Dabei empfiehlt sich eine "schlanke" Bauweise des Durchlaufmischers, damit der Durchmesser kleiner als 200 mm ist, weil dies für die Strahlenbelastung der Umgebung wesentlich ist.

Die konstruktive Gestaltung der Einrichtung kann in Form einer festinstallierten Anlage ausgeführt sein, aber auch fahrbar mit Hilfe eines Fahrgestells. In jedem Fall ist eine Auffangwanne empfehlenswert, mit der Vormischer, Durchlaufmischer und Fördereinrichtung sowie Silos und Behälter versehen sind, um Tropen oder Spritzer aktivitätsführender Abfälle sicher aufzufangen. Mindestens für den Vormischer sollte durch Be- und Entlüftungsstutzen eine Kontrolle der Pendelluft gegeben sein, die einem Lüftungssystem zugeführt werden kann.

Zur näheren Erläuterung der Erfindung wird anschließend ein Ausführungsbeispiel beschrieben, das in den Figuren 1 und 2 vereinfacht dargestellt ist. Dabei ist in Figur 1 kein Vormischer gezeichnet, so daß die Einrichtung insofern nicht dem Anspruch 1 entspricht.

Die neue Einrichtung umfaßt einen Vorlagebehälter 1 für flüssige Abfälle. Der Vorlagebehälter hat ein Volumen von zum Beispiel 1 m³. Er kann in Form eines Stahltanks mit austenitischer Auskleidung hergestellt sein und wird entsprechend dem Pfeil 2 mit verschiedenen Flüssigkeiten beschickt. Dazu zählen
a) Wasser, das aktiv oder inaktiv sein kann,
b) Flüssigkonzentrat aus Verdampfern oder dergleichen,
c) Suspensionen von aktiven Schwebstoffen in Wasser,
d) Altharz aus lonentauscherfiltern mit der zum Ausschwemmen erforderlichen Flüssigkeit,
e) andere wäßrige Abfälle.

Die genannten Flüssigkeiten werden in dem Behälter 1 mit einem Rührer 3 in Bewegung gesetzt, der von einem Antriebsmotor 4 betätigt wird. Jedenfalls soll in dem Vorratsbehälter 1 eine Durchmischung erreicht werden, die die für die Endlagerung und das Zusammenwirken mit dem Bindemittel geeigneten chemischen und physikalischen Werte ergibt. Hierzu gehört der pH-Wert, der möglichst neutral sein sollte, eim begrenzter Feststoffgehalt von etwa 20 %, die maximale Aktivität, die durch die Verarbeitung und die Endlagerbestimmungen vorgegeben ist.

Die Einhaltung der gewünschten Konsistenz wird zusätzlich durch einen Homogenisierungskreislauf 6 unterstützt. Er umfaßt eine Saugleitung 7, die an der Unterseite des Vorlagebehälters 1 zu einer Pumpe 8 führt. Die Druckleitung der Pumpe endet an der Oberseite des Vorlagebehälters 1.

Von dem Homogenisierungskreislauf 6 führt eine Stichleitung 10 mit einer Dosierpumpe 11 zum Anschluß 12 eines Durchlaufmischers 13. Der Durchlaufmischer 13 ist ähnlich wie die aus dem Bauwesen bekannten kontinuierlich arbeitenden Zementmischmaschinen ausgebildet. Allerdings weist er bei der Erfindung mehrere unterschiedliche Einspeisungsmöglichkeiten für unterschiedliche Abfälle auf. Als Bindemittel wird im folgenden ebenfalls Zement angenommen.

Mit der von der Dosierpumpe 11 kommenden Leitung 12 wird das für das Abbinden erforderliche Wasser eingegeben. Ferner ist ein Silo 14 von 250 Inhalt für den Zement, insbesondere Portlandzement, als wasserhärtendes Bindemittel vorgesehen, das über eine Leitung 15 in den Durchlaufmischer 13 gelangt.

Mit 16 ist ein ähnlicher Vorratsbehälter bezeichnet, der rieselfähige Trockenstoffe zur Verarbeitung in der Mischanlage 13 bereitstellt. Hierzu zählen Pulver und Granulate mit radioaktiver Verseuchung, zum Beispiel Aktivkohlefilter aus Abgasanlagen, getrocknete Pulverharze von Ionenaustauschern oder dergleichen, aber auch Aschen von verbrannten radioaktiven Abfällen. Sie werden über eine Leitung 17 in den Durchlaufmischer 13 eimgegeben.

Mit 18 ist ein Behälter für Altöl bezeichnet, der zum Beispiel ein Volumen von 500 I haben kann. Der Begriff Altöl soll Schmierstoffe aller Art umfassen, soweit ihre Konsistenz für die Förderung mit einer Dosierpumpe 19 geeignet ist, die über eine Leitung 20 aus dem Behälter 18 ansaugt und in den Anschluß 21 des Durchlaufmischers 13 drückt.

> Der Ausgang 24 des Durchlaufmischers 13 führt zu einem Abfallfaß 25, das auf einem Rütteltisch 26 angeordnet ist. Einrichtungen für die Bereitstellung leerer Fässer und den Abtransport gefüllter Fässer sind nicht dargestellt.

Aus Figur 2, die weitere Einzelheiten der Erfindung zeigt, wird ersichtlich, daß neben dem Silo 14 mit einem Inhalt von zum Beispiel 250 inaktivem Zement ein Behälter 27 für inaktive Zusatzstoffe zum Zement vorgesehen ist, die das Abbinden verbessern. Gegenüber dem Behälter 16 mit einer Silokapazität vom ebenfalls 250 I ist durch eine Wand 28 eine Trennung angedeutet, damit die aktiven Abfälle des Behälters 16 im Form von Abfallpulver, Kohle, Asche oder dergleichen von dem inaktiven Bindemittel abgeschirmt bleiben.

Das Silo 14 und die Behälter 16 und 27 sind über Dosiereinrichtungen 29, 30, 31 in Form von Zellradschleusen mit einem Vormischer 33 verbunden, der zur Homogenisierung der Trockenbestandteile der endlagerfähigen Mischung dient. Dabei wird miit Hilfe der Zellradschleusen 29, 30, 31, die von Elektromotoren 34, 35, 36 angetriebem werden, der gewünscthte Anteil der Komponenten der Mischung gesteuert.

Die Ausgangsleitungen 15, 17 und 37 führen in das eine Ende des Vormischers 33, dessen Schnecke 38 dort mit einem über die Leitung 39 durrchsatzabhängig gesteuerten Antriebsmotor 40 betätigt wird. Damit erhält man bei horizontaler Durchsatzrichtung eine Trockenmischung. Das vorgemischte Trockengut wird dann über eine Fördereinrichtung 41 im den eigentllichen Durchlaufmischer 13 eingegeben.

Der Durchlaufmischer 13 umfaßt, wie Fig. 2 zeigt, eine Rühreinrichtung 42, die von einem Elektromotor 43 angetrieben wird, im einem zylindrischen Gehäuse 76 mit vertikaler Achse und einem Durchmesser von 150 mm. Der untere Teil 75 der Rühreinrichtung wirkt als Förderschnecke, mit der das Mischgut bei stetigem Durchsatz von zum Beispiel 1,5 m³/h und einem durch den Widerstand in der Leitung 24 gegebenen Druck kontinuierlich ausgetragen wird. Der Durchlaufmischer 13 ist der sogenannte Naßmischer. Er hat von seinem eingangsseitigen oberen Ende 44, an dem die Fördereinrichtung 41 vorgesehen ist, bis zum ausgangsseitigen Ende ein Produktvolumen von weniger als 5 I, so daß das Aktivitätsinventar begrenzt ist. Dies führt zusammen mit der schlanken Form zu einer geringen Strahlung.

Der Anschluß 12 von der Dosierpumpe 11 liegt in oberen Drittel des Rührers 42. Die Leitung 10 von dem in Fig. 2 nicht weiter dargestellten Vorlagebehälter 1 ist über ein Absperrventil 45 mit einer Druckmeßteitung verbunden, deren Druckmeßgerät 46 auch bei 47 an einem Steuerpult 48 abgelesen werden kann. Außerdem ist im Verlauf der Leitung 10 vor der Dosierpumpe 11 ein Ventil 50 angeordnet, das vom Steuerpult 48 aus betätigt werden kann, wie durch einen Handgriff 51 angedeutet ist. Die Druckmessung ist wichtig, um die Flüssigkeitsmenge genau einstellen und einhalten zu können. Gegebenenfalls kann ein Druckminderer zur Begrenzung des Wasserdrucks auf 2.10⁵Pa (2 bar) vorgesehen werden.

In Förderrichtung unter den Einlaß 12 ist an dem Durchlaufmischer 13 noch der Anschluß 21 für die Zuführung von Altöl vorgesehen, das über die Dosierpumpe 19 eingegeben wird. Der Anschluß 21 liegt unmittelbar über der Förderschnecke 75, so daß das Altöl in das "fertige" Gemisch eingegeben wird. Die Leitung 20 zu dem nicht weiter dargestellten Behälter 18 (Fig. 1) ist mit einem Ventil 54 versehen und ebenfalls mit einer Druckmeßeinrichtung sowie mit einem Ventil 55 versehen, das von dem Steuerpult 48 aus betätigt werden kann.

Das Steuerpult 48 weist eine Anzeige 56 von einer Mengenmeßeinrichtung auf, die der Zellradschleuse 29 zugeordnet ist, so daß die Zementzufuhr kontinuierlich gesteuert werden kann. Eine weitere Anzeige 57 gehört zu der Zellradschleuse 31, so daß auch die Menge des dem Vormischer 33 zugeführten Trockenabfalls (Feststoffabfall) angezeigt wird. Eine weitere Anzeige 58 läßt erkennen, in welchen Mengen wäßrige Abfälle, bzw. Altöl, in den Durchlaufmischer 13 gelangen, so daß die Konsistenz der Abfallmischung gleichbleibend eingestellt werden kann.

Die Auslaßleitung 24 des Durchlaufmischers 13 führt über eine flexible Leitung 60 zu einer Haube 61, die auf den als Endlagergebinde dienenden Abschirmbehälter 62 aufgesetzt werden kann. Die Bindemittel-Abfall-Mischung wird bis zu einem Spiegel 63 eingefüllt, dessen Höhe über einen Anschluß 64 mit einer Füllstandsmeßeinrichtung überwacht wird. Die Anzeige 65 am Steuerpult 48 läßt den momentanen Füllstand erkennen. Sie kann mit einer Automatik zum Stillsetzen des Durchlaufmischers 13 verbunden sein.

Die kegelförmige Haube 61 besitzt an ihrem höchsten Punkt eine Entlüftungsleitung 67 mit einer flexiblen Leitung 68 zum Anschluß an eine Absaugleitung 69. Eine entsprechende Entlüftung kann auch für den Vormischer 33 zweckmäßig sein, damit dieser mit einem geschlossenen Gehäuse versehen werden kann, dessen unterschiedliche Füllung zur Vermeidung von Luftdruckschwankungen ausgeglichen werden muß.

Zum Reinigen des Durchlaufmischers 13 wird inaktives Wasser verwendet, das über die Leitung 10 mit der Dosierpumpe 11 zugeführt werden kann. Dabei ist zur Intensivierung der Reinigungswirkung ein Spülkreislauf mit einer Leitung 70 vorgesehen, die mit einem Ventil 71 an der Leitung 24 beginnt und in die Leitung 12 zurückführt, wie nit dem Pfeil 72 angedeutet ist. Die Spülung kann mit einem erhöhten Flüssigkeitsstand betrieben werden. Zu dessen Überwachung ist eine Füllstandsmessung vorgesehen, die bei 73 an der Durchlaufmischanlage angeschlossen ist. Die Anzeige ist bei 74 am Steuerpult 48 vorgesehen.

In Fig. 2 ist strichpunktiert eine Wanne 81 angedeutet, die zum Auffangen radioaktiver Tropfen und Spritzer dient. Die Wanne 81 kann als Konstruktionsplattform für die ganze Einrichtung dienen. Sie kann auch mit Rädern versehen sein, so daß sich eine mobile Einrichtung ergibt.

Beim Ausführungsbeispiel nach Fig. 2 ist die Förderschnecke 75 mit der Rühreinrichtung 42 baulich vereinigt. Es kann sich aber auch um eine getrennte Dickstoffpumpe handeln. Dies gilt besonders für den Fall, daß mit der Einrichtung größere Feststoff-Abfälle steigend umgossen werden sollen. Zu solchen Abfällen zählen auch die Verschleißteile des Durchlaufmischers 13. So kann die Rühreinrichtung 42 mit ihrer Länge von 600 mm und die Förderschnecke 75 mit ihrer Länge von 400 mm angesichts des geringen Durchmessers von 120 mm ohne weiteres in ein Normfaß abgelegt und mit Zementbrei oder einer Zement-Abfallmischung steigend, d.h. aus einem zum Boden des Behälters 62 führenden Rohr 82 umgossen werden.

## Patentansprüche

1. Einrichtung zum endlagerfähigen Konditionieren von radioaktiven Abfällen unter Verwendung eines Mehrkomponenten-Bindemittels, mit einer Vormischstrecke (33) von einem Durchlaufmischer (13) zur Vermischung des Bindemittels mit den radioaktiven Abfällen, mit einem Behälter (16) für rieselfähige Abfallstoffe, der über eine Durchsatzmeßeinrichtung (31) mit dem Vormischer (33) verbunden ist, mit einem Silo (14) für das Bindemittel der über eine Durchlaufmeßeinrichtung (29) mit dem Vormischer (33) verbunden ist, mit einem Vorlagebehälter (1) für flüssige Abfallstoffe, der mit dem Durchlaufmischer (13) über ein Dosierabsperrventil (45) verbunden ist, und mit einer Austragfördereinrichtung (75) die Endlagergebinde (25) speist, dadurch gekennzeichnet,
daß der Durchlaufmischer (13) eine vertikale Durchsatzrichtung aufweist, daß der Vormischer (33) über eine dosierende Fördereinrichtung (41) mit dem oberen Ende des Durchlaufmischers (13) verbunden und mit einem separaten beweglichen Glied (38) ausgerüstet ist, und daß die beweglichen Verschleißteile (42, 75) des Durchlaufmischers (13) weniger als 700 mm lang und 500 mm breit sind.

2. Einrichtung nach Anspruch 1, dadurch gekennzeichnet, daß das Produktvolumen des Durchlaufmischers (13) weniger als 5 I beträgt.

3. Einrichtung nach Anspruch 1 oder 2, dadurch gekennzeichnet, daß der Durchmesser des Durchlaufmischers (13) kleiner als 200 mm ist.

4. Einrichtung nach Anspruch 1, 2 oder 3 dadurch gekennzeichnet, daß an der Eingangsseite der Austragsfördereinrichtung (75) ein Anschluß (21) zur Eingabe von Schmierstoffen angeordnet ist.

5. Einrichtung nach einem der Ansprüche 1 bis 4 dadurch gekennzeichnet, daß die Austragsfördereinrichtung (75) für stetigen Durchsatz und veränderlichem Druck ausgelegt ist.

6. Einrichtung nach einem der Ansprüche 1 bis 5 dadurch gekennzeichnet, daß der Vormischer (33), Durchlaufmischer (13) und Fördereinrichtungen (11, 19, 32, 36, 41) sowie Silos (14) und Behälter (1, 16, 18, 80) mit einer Auffangwanne (81) versehen sind.

## Claims

1. Apparatus for conditioning radioactive waste for final disposal, using a multi-component binding agent, comprising a pre-mixing section (33) of a continuous mixer (13) for mixing the binding agent with the radioactive waste, a container (16) for liquid waste materials which is connected by way of a throughput measuring device (31) to the pre-mixer (33), a silo (14) for the binding agent which is connected by way of a throughpus measuring device (29) to the pre-mixer (33), a collecting container (1) for liquid waste materials which is connected to the continuous mixer (13) through a dosing stop valve (45), and a discharge conveyor (75) which supplies drums (25) for final storage, characterised in that the direction of throughput of the continuous mixer (13) is vertical; that the pre-mixer (33) is connected by way of a dosing conveyor (41) to the upper end of the continuous mixer (13) and is provided with a separate movable member (38); and that the movable parts subject to wear (42, 75) of the continuous mixer (13) have a length of less than 700 mm and a width of less than 500 mm.

2. Apparatus as claimed in Claim 1, characterised in that the output volume of the continuous mixer (13) is less than 5 I.

3. Apparatus as claimed in Claim 1 or 2, characterised in that the diameter of the continuous mixer (13) is less than 200 mm.

4. Apparatus as claimed in Claim 1, 2 or 3, characterised in that a connection (21) for the input of lubricants is arranged at the input end of the discharge conveyor (75).

5. Apparatus as claimed in one of Claims 1 to 4, characterised in that the discharge conveyor (75) is designed for continuous throughput and variable pressure.

6. Apparatus as claimed in one of Claims 1 to 5, characterised in that the pre-mixer (33), continuous mixer (13) and conveyor devices (11, 19, 32, 36,41), silos (14) and containers (1, 16, 18, 80) are provided with a collecting trough (81).

## Revendications

1. Dispositif pour le conditionnement final de déchets radioactifs, utilisant un liant à plusieurs composants, et comportant une section (33) de pré-mélange d'un mélangeur continu (13) servant à mélanger le liant aux déchets radioactifs, un récipient (16) pour des déchets aptes à s'écouler, qui est relié par l'intermédiaire d'un dispositif (31) de mesure du débit à un dispositif de pré- mélange (33), un silo (14) pour le liant, qui est relié par l'intermédiaire d'un dispositif (29) de mesure du débit au dispositif de pré-mélange (31), un récipient de collecte (1) pour les déchets liquides, qui est relié au mélangeur continu (13) par l'intermédiaire d'une vanne de dosage et d'arrêt (45), et un convoyeur d'extraction (75), qui remplit des fûts de stockage final (25), caractérisé par le fait que la direction du débit du mélangeur continu (13) est verticale, que le dispositif de pré-mélange (33) est relié par l'intermédiaire d'un convoyeur de dosage (31) à l'extrémité supérieure du mélangeur continu (13) et est muni d'un organe mobile séparé (38), et que les pièces d'usure mobiles (42, 75) du mélangeur continu (13) possèdent, une longueur inférieure 700 mm et une largeur inférieure à 500 mm.

2. Dispositif suivant la revendication 1, caractérisé par le fait que le volume du produit délivré par le mélange continu (13) est inférieur à 51.

3. Dispositif suivant la revendication 1 ou 2, caractérisé par le fait que le diamètre du mélangeur continu (13) est inférieur à 200 mm.

4. Dispositif suivant la revendication 1, 2 ou 3, caractérisé par le fait qu'un raccord (21) pour l'introduction de substances lubrifiantes est disposé sur le côté entrée du convoyeur d'évacuation (75).

5. Dispositif suivant l'une des revendications 1 à 4, caractérisé par le fait que le convoyeur d'évacuation (75) est agencé pour un débit continu et une pression variable.

6. Dispositif suivant l'une des revendications 1 à 5, caractérisé par le fait que le dispositif de prémélange (33), le mélangeur continu (13) et les convoyeurs (11, 19, 32, 36, 41) ainsi que les silos (14) et les récipients (1 , 16, 18, 80) sont équipés d'une cuve réceptrice (81).
